# EUROPÄISCHE PATENTANMELDUNG

(11) **EP 4 700 204 A1**
(43) Veröffentlichungstag der Anmeldung: **25.02.2026**
(21) Anmeldenummer: 25197578.5
(22) Anmeldetag: 22.08.2025
(51) Int. Cl.: E06C 1/18, E06C 7/46

(54) **LEITERFUSS UND STEIGGERÄT**

(30) Priorität: 23.08.2024 DE 102024124192
(71) Anmelder: ZARGES GmbH, 82362 Weilheim (DE)
(72) Erfinder: Bolley, Raphael, 86971 Peiting (DE); Traub, Klaus, 82362 Weilheim (DE)
(74) Vertreter: Schmid, Nils T.F.

(57) **Zusammenfassung**

Die vorliegende Erfindung betrifft einen Fuß, insbesondere Leiterfuß, für ein Steiggerät, wie eine Klapp-, Anlege-, Steh-, Tritt- und/oder Bockleiter oder ein Arbeitspodest, die eine Aktivstellung mit auseinandergespreizten Holmen und eine Verstaustellung mit einander angenäherten Holmen einnehmen kann, umfassend einen Befestigungsabschnitt zum Anbringen an einen Holm des Steiggeräts, einen in der Aktivstellung im Wesentlichen parallel zum Untergrund orientierten Aufstand, einen gegenüber dem Aufstand geneigten Anschlag, der zum insbesondere flächigen Anschlagen mit einem insbesondere identisch ausgebildeten Fuß eines gegenüberliegenden Holms des Steiggeräts ausgebildet ist, und eine gegenüber dem Aufstand und dem Anschlag geneigte Stütze, die in der Verstaustellung im Wesentlichen parallel zum Untergrund orientiert ist und zum insbesondere flächigen Abstützen auf dem Untergrund ausgebildet ist.

## Beschreibung

Die vorliegende Erfindung betrifft einen Fuß, insbesondere einen Leiterfuß, für ein Steiggerät, wie eine Klapp-, Anlege-, Steh-, Tritt- und/oder Bockleiter oder ein Arbeitspodest, sowie ein Steiggerät mit einem derartigen Fuß.

Steiggeräte weisen in der Regel eine gerüstartige Struktur auf, die durch Holme zum Aufstellen der Steiggeräte auf dem Untergrund sowie durch von den Holmen getragene und diese miteinander verbindende Trittstufen oder Sprossen gebildet ist. Die Holme sind in der Regel aus Metall und aus Hohl- oder C-profilen hergestellt und werden am unteren Ende mit Füßen ergänzt, die den unteren Abschluss der Holme auf den Untergrund realisieren sollen, sodass verhindert wird, dass sich das Metallprofil in den Untergrund drückt oder den Untergrund, der beispielsweise auch ein Fußboden in einem Wohnhaus sein kann, zerstört oder beschädigt. Mittels der Füße wird außerdem ein sicherer Halt auf verschiedenen Untergründen sichergestellt.

Beispielsweise ist aus der JP 2019 070 264 A eine klappbare Bockleiter bekannt, deren Leiterfüße zweiteilig aufgebaut sind. Das Unterteil, das die Standfläche bildet, ist aus einem weicheren Material als das Oberteil, das den Holm umschließt, geformt. Pro Leiter sind zwei verschieden ausgebildete Leiterfüße vorgesehen. Im zusammengeklappten Zustand der Leiter berühren sich gegenüberliegende Leiterfüße, wobei die einander zugewandten Anschlagflächen der Leiterfüße nach Art einer Feder-Nut-Verbindung ineinander eingreifen. Dadurch sollen im Lagerzustand seitlich auf einen Holm einwirkende Kräfte auf beide Holme verteilt werden, um ein Verbiegen des Holms zu vermeiden.

An der JP 2019 070 264 A hat sich insbesondere als nachteilig erwiesen, dass im zusammengeklappten Zustand der Leiter diese keinen sicheren Stand hat und nur äußert wacklig auf dem Untergrund steht. Ferner hat sich herausgestellt, dass der Feder-Nut-Eingriff der beiden einander zugewandten Anschlagflächen der gegenüberliegenden Leiterfüße eine hohe Fertigungsgenauigkeit fordert, um den Eingriff zuverlässig zu realisieren. Bei einer beschädigten Leiter bzw. unter hoher Last und/oder bei etwas verbogenen Holmen kommt es häufig vor, dass der Feder-Nut-Eingriff nicht mehr zuverlässig erfolgt und die Leiter somit mehr Platz beansprucht als notwendig, da die Anschlagflächen mittels Ihrer beiden Vorsprünge aufeinander aufliegen.

Eine Aufgabe der vorliegenden Erfindung besteht darin, den Nachteil aus dem Stand der Technik zu überwinden, insbesondere einen Leiterfuß für einen verbesserten Stand der Leiter insbesondere in den verschiedenen Leiterstellungen zu schaffen.

Diese Aufgabe wird durch den Gegenstand der unabhängigen Ansprüche gelöst.

Danach ist gemäß einem Aspekt der vorliegenden Erfindung ein Fuß, insbesondere ein Leiterfuß, für ein Steiggerät, wie eine Klapp-, Anlege-, Steh-, Tritt- und/oder Bockleiter oder ein Arbeitspodest, die eine Aktivstellung mit auseinandergespreizten Holmen und eine Verstaustellung mit einander angenäherten Holmen einnehmen kann, bereitgestellt. Steiggeräte sind in der Regel aus zwei gegenüberliegenden Paaren von je zwei benachbarten Holmen aufgebaut, die durch Sprossen oder Stufen miteinander verbunden sind bzw. diese tragen, mittels denen ein Benutzer zu einem an einem oberen Ende der Holme angeordneten Podest oder Tritt aufsteigen kann. Die Holmen-Paare können in der Aktivstellung auseinandergeklappt sein, um eine stabile Standfläche zu bieten, und in der Verstaustellung zusammengeklappt werden, um eine kompakte Lagerung zu ermöglichen.

Der Fuß umfasst einen Befestigungsabschnitt zum Anbringen an einen Holm des Steiggeräts. Der Befestigungsabschnitt ermöglicht eine sichere und stabile Verbindung des Fußes mit dem Holm, wodurch die Standfestigkeit des gesamten Steiggeräts verbessert wird. Der Befestigungsabschnitt kann eine vordefinierte Montagerichtung, Montageorientierung und/oder Montage-Endstellung festlegen.

Der Fuß umfasst ferner einen in der Aktivstellung im Wesentlichen parallel zum Untergrund orientierten Aufstand. Der Aufstand sorgt dafür, dass der Fuß in der Aktivstellung eine stabile und gleichmäßige Auflage auf dem Boden hat. Der Aufstand kann eine flächige Aufstandsfläche oder Auflagefläche zum Abstellen des Fußes bzw. des Steiggeräts auf dem Untergrund aufweisen. Ferner kann der Aufstand mit einer dem Untergrund zuzuwendenden Verzahnungslage aus elastischem Material versehen sein, um den Halt und die Rutschfestigkeit zu erhöhen. Die Verzahnungslage hat zur Folge, dass die Kontaktfläche der Auflage eigentlich keinen vollen Flächenkontakt ausbildet, sondern einen unterbrochenen Streifenkontakt. Dabei kann die Verzahnungslage derart elastisch nachgiebig ausgebildet sein, dass die Zähne der Verzahnungslage aufgrund des Eigengewichts des Steiggeräts oder bei Anwesenheit einer Bedienperson nachgibt und sich deformiert, sodass jeder Zahn verformt wird und einen länglichen Flächenkontakt mit dem Untergrund ausbildet, sodass sich in Summe ein unterbrochener Flächenkontakt mit dem Untergrund ergibt.

Des Weiteren umfasst der Fuß einen gegenüber dem Aufstand geneigten Anschlag, der zum insbesondere flächigen Anschlagen mit einem insbesondere identisch ausgebildeten Fuß eines gegenüberliegenden Holms des Steiggeräts ausgebildet ist. Der Anschlag begrenzt den Klappwinkel des Steiggeräts in der Verstaustellung und sorgt dafür, dass die Holme in der Verstaustellung in einer vordefinierten Position angeordnet sind. Ferner bringt dies den Vorteil mit sich, dass eine mögliche Quetschgefahr zwischen den gegenüberliegenden Holmen vermindert, insbesondere ausgeschlossen, wird. Der Anschlag kann eine flächige Anschlagkontaktfläche bereitstellen oder aufweisen, um einen im Wesentlichen flächigen Anschlagkontakt mit dem an dem gegenüberliegenden Holm angeordneten Fuß einzunehmen. Das flächige Aufliegen deckt auch Ausführungen ab, bei denen insbesondere aufgrund von Fertigungstoleranzen und/oder unterschiedlichen Baugrößen keine vollständig flächige Auflage erreicht wird.

Schließlich umfasst der Fuß eine gegenüber dem Aufstand und dem Anschlag geneigte insbesondere flächige Stütze, die in der Verstaustellung im Wesentlichen parallel zum Untergrund orientiert ist und zum insbesondere flächigen Abstützen auf dem Untergrund ausgebildet ist. Diese Stütze gewährleistet, dass der Fuß in der Verstaustellung eine stabile und gleichmäßige Auflage auf dem Boden hat, was die Sicherheit und Standfestigkeit des Steiggeräts auch im zusammengeklappten Zustand erhöht. Dadurch kann vermieden werden, dass das Steiggerät in der Verstaustellung unnötig wackelt, kippt oder gar umfällt. Die Stütze kann so ausgebildet sein, dass sie oder zumindest ihre auf den Untergrund projizierte Stützfläche eine flächige Erstreckung in einer Ebene aufweist. Die Stütze kann mit einer dem Untergrund zuzuwendenden Verzahnungslage aus elastischem Material versehen sein, wodurch die tatsächliche Kontaktfläche der Stütze eigentlich keinen vollen Flächenkontakt ausbildet, sondern einen unterbrochenen Streifenkontakt. Dabei kann die Verzahnungslage derart elastisch nachgiebig ausgebildet sein, dass die Zähne der Verzahnungslage aufgrund des Eigengewichts des Steiggeräts oder bei Anwesenheit einer Bedienperson nachgibt und sich deformiert, sodass jeder Zahn umgebogen wird und einen länglichen Flächenkontakt mit dem Untergrund ausbildet, sodass sich in Summe ein unterbrochener Flächenkontakt mit dem Untergrund ergibt.

Gemäß einer beispielhaften Ausführung liegt eine in der Verstaustellung auf den Untergrund projizierte Aufstandsfläche der Stütze im Bereich von 10% bis 30% einer in der Aktivstellung auf den Untergrund projizierten Aufstandsfläche des Aufstands. Dieses Flächenverhältnis stellt sicher, dass die Stütze in der Verstaustellung eine ausreichend große Fläche bietet, um die Stabilität des Steiggeräts zu gewährleisten, ohne jedoch die Kompaktheit und das einfache Verstauen des Steiggeräts zu beeinträchtigen. Die projizierte Aufstandsfläche der Stütze in der Verstaustellung ist kleiner dimensioniert als die Aufstandsfläche des Aufstands in der Aktivstellung. Dies ermöglicht es, dass das Steiggerät in der Verstaustellung einen sicheren Stand hat, indem sie auf einer Fläche ruht, die groß genug ist, um ein Kippen oder Verrutschen zu verhindern, aber klein genug, um die Gesamtgröße des Steiggeräts im verstauten Zustand minimal zu halten, da die auf das Steiggerät in der Aktivstellung einwirkenden Kräfte und Belastungen größer als in der Verstaustellung sind. Dies ist besonders nützlich in beengten Lagerbereichen oder beim Transport des Steiggeräts. Darüber hinaus trägt die definierte Größenrelation der Aufstandsflächen dazu bei, dass das Steiggerät in beiden Stellungen - sowohl in der Aktiv- als auch in der Verstaustellung - optimal funktioniert, ohne dass zusätzliche Mechanismen oder komplexe Strukturen erforderlich sind.

Gemäß einer beispielhaften Ausführung ist der Anschlag in Bezug auf den Aufstand in einem spezifischen Anschlagwinkel im Bereich von 40° bis 90°, insbesondere in einem Bereich von 50° bis 80° oder in einem Bereich von 60° bis 70°, geneigt. Dies bedeutet, dass der Anschlag in einem optimalen Winkel positioniert ist, um eine effektive Begrenzung des Klappwinkels des Steiggeräts zu gewährleisten. Alternativ oder zusätzlich ist die Stütze in Bezug auf den Aufstand in einem Stützwinkel im Bereich von 10° bis 40°, insbesondere in einem Bereich von 15° bis 35° oder in einem Bereich von 20° bis 30°, geneigt. Diese spezifische Neigung der Stütze sorgt dafür, dass das Steiggerät in der Verstaustellung eine verbesserte Stabilität aufweist, indem eine möglichst großflächige Auflagefläche auf dem Untergrund und somit ein möglichst breiter Aufstand erreicht wird. Ein Vorteil dieser Konstruktion ist die erhöhte Sicherheit und Benutzerfreundlichkeit des Steiggeräts, da die spezifischen Winkel die Wahrscheinlichkeit eines Umkippens oder Verrutschens des Steiggeräts verringern. Durch die spezifischen Winkelneigungen der einzelnen funktionsrelevanten Abschnitte des Fußes können die jeweils durch die Abschnitte zu erzielenden Funktionen zuverlässig sichergestellt werden.

Gemäß einer beispielhaften Ausführung ist eine Mittellinie des Befestigungsabschnitts, der als Aufnahme zum Aufnehmen eines Endabschnitts des Holms ausgebildet ist, in einem Vertikalquerschnitt betrachtet in Bezug auf die Vertikalachse in einem Bereich von 0° bis 15°, insbesondere im Bereich von 3° bis 12° oder im Bereich von 6° bis 9°, geneigt. Zum einen ermöglicht die Neigung eine strukturelle Integrität und die Standsicherheit des Steiggeräts sowohl in der Aktivstellung als auch in der Verstaustellung zu gewährleisten. Zum anderen trägt die Neigung dazu bei, die Kräfte, die auf den Fuß und den Holm wirken, gleichmäßiger zu verteilen, was die Belastbarkeit und Langlebigkeit des Steiggeräts sowie vor allem dessen sicheren Stand erhöht.

Gemäß einer beispielhaften Ausführung ist der Fuß aus einem Kunststoffstück, insbesondere aus PVC oder PP, hergestellt. Mit anderen Worten kann der Fuß aus einem Stück hergestellt sein, insbesondere im Spritzgussverfahren oder im 3-D-Druckverfahren. Als Kunststoff kommen PVC (Polyvinylchlorid), wie Hart-PVC oder Weich-PVC, PP (Polypropylen), TPE (thermoplastisches Elastomer) oder ähnliche Kunststoffarten mit vergleichbaren mechanischen und/oder chemischen Eigenschaften infrage. Gemäß einer beispielhaften Weiterbildung weist der Fuß eine separat angebrachte Bodenkontaktlage aus einem Kunststoff größerer Elastizität als der Kunststoff des Fußes auf, insbesondere eine Verzahnungslage. Mit anderen Worten kann der Fuß aus zwei separaten Teilen zusammengesetzt und/oder beispielsweise im 2-Komponenten-Spritzgussverfahren hergestellt sein. Die Bodenkontaktlage kann den Aufstand und/oder die Stütze des Fußes insbesondere vollständig bedecken. Die Verwendung eines elastischeren Kunststoffs für die Bodenkontaktlage erhöht die Elastizität der Bodenkontaktlage und somit die Haftung des Fußes auf verschiedenen Untergründen, wodurch die Rutschfestigkeit verbessert wird. Dies trägt zur Sicherheit des Steiggeräts bei, indem es das Risiko des Verrutschens auf glatten oder unebenen Oberflächen minimiert. Ferner dämpft die elastische Bodenkontaktlage Stöße und Vibrationen ab, was den Komfort des Steiggeräts während des Gebrauchs erhöht. Ferner schützt die elastische Bodenkontaktlage den Untergrund vor Beschädigungen, die durch harte Kunststoff- oder Metallfüße verursacht werden könnten. Dies ist besonders wichtig in empfindlichen Umgebungen wie beispielsweise in Innenräumen.

Gemäß einem weiteren Aspekt der vorliegenden Erfindung, der mit den vorhergehenden Aspekten und beispielhaften Ausführungen kombinierbar ist, ist ein Fuß, insbesondere ein Leiterfuß, für ein Steiggerät, wie eine Klapp-, Anlege-, Steh-, Tritt- und/oder Bockleiter oder ein Arbeitspodest, die eine Aktivstellung mit auseinandergespreizten Holmen und eine Verstaustellung mit einander angenäherten Holmen einnehmen kann, bereitgestellt. Steiggeräte sind in der Regel aus zwei gegenüberliegenden Paaren von je zwei benachbarten Holmen aufgebaut, die durch Sprossen oder Stufen miteinander verbunden sind bzw. diese tragen, mittels denen ein Benutzer zu einem an einem oberen Ende der Holme angeordneten Podest oder Tritt aufsteigen kann. Die Holmen-Paare können in der Aktivstellung auseinandergeklappt sein, um eine stabile Standfläche zu bieten, und in der Verstaustellung zusammengeklappt werden, um eine kompakte Lagerung zu ermöglichen.

Danach umfasst der Fuß eine Aufnahme zum Aufnehmen eines Endabschnitts eines Holms des Steiggeräts mit einer sich in Längsrichtung des Holms erstreckenden, insbesondere umfänglich geschlossenen Wandung, die eine auf den Untergrund projizierte Aufstandsfläche festlegt. Diese Wandung sorgt für eine stabile Befestigung des Holms und gewährleistet, dass der Fuß sicher und fest am Holm angebracht ist.

Ferner umfasst der Fuß eine von der Wandung in Richtung eines gegenüberliegenden Holms vorstehende Verlängerung und/oder eine von der Wandung weg vom benachbarten Holm vorstehende Verbreiterung zur Vergrößerung der effektiven Aufstandsfläche gegenüber der projizierten Aufstandsfläche um wenigstens 50%, insbesondere um wenigstens 75% oder um wenigstens 100%. Die Verlängerung und/oder Verbreiterung trägt dazu bei, die Stabilität des Steiggeräts sowohl in der Aktivstellung als auch in der Verstaustellung erheblich zu verbessern. Durch die Vergrößerung der effektiven Aufstandsfläche wird die Standfestigkeit des Steiggeräts erhöht, was insbesondere bei unebenem Untergrund und/oder erhöhten äußeren Kräften von Vorteil ist. Die Verlängerung und Verbreiterung der Wandung bieten zusätzliche Kontaktflächen zum Untergrund, wodurch die Last besser verteilt und das Risiko eines Umkippens verringert wird. Ebenso kann die Neigung der Holme verkleinert werden und/oder die Kompaktheit des Steiggerätes verbessert werden, wenn nur der Stellfuß die notwendig Verbreiterung hat und nicht die Holme seitlich weiter ausgestellt werden müssen. Die Konstruktion der Wandung mit Verlängerung und Verbreiterung ermöglicht es zudem, dass der Fuß des Steiggeräts auch bei seitlichen Kräften, die während der Benutzung auftreten können, stabil bleibt. Beispielsweise weist die Aufnahme eine eckige Querschnittsfläche auf, um den eckigen Holm insbesondere formgetreu aufzunehmen. Die Verlängerung kann beispielsweise an einer sich in Längsrichtung des Fußes erstreckenden Kurzseite der Aufnahme angeordnet sein und/oder die Verbreiterung an einer sich quer zur Längsrichtung und in Breitenrichtung erstreckenden Langseite davon. In Breitenrichtung ist im montierten Zustand an dem Steiggerät benachbart zu dem Fuß ein weiterer Fuß des Paares von Holmen angeordnet, die sich beim Verschwenken des Steiggeräts zwischen der Aktivstellung und der Verstaustellung zusammen bewegen. In Längsrichtung liegt dem Fuß ein weiterer Fuß des gegenüberliegenden Paares von Holmen gegenüber, relativ zu dem sich der Fuß beim Verschwenken des Steiggeräts zwischen der Aktivstellung und der Verstaustellung zusammen bewegt und gegen den der Fuß in der Verstaustellung anschlägt.

Gemäß einer beispielhaften Ausführung ist die effektive Aufstandsfläche so dimensioniert und/oder gewählt ist, dass ein Momentengleichgewicht zwischen einem Standmoment und einem Kippmoment erreicht wird. Das Standmoment wird durch das Eigengewicht des Steiggeräts und eine vorbestimmte vertikal wirkende Last auf das Steiggerät gebildet. Das Kippmoment resultiert aus einer vorbestimmten horizontalen Zugkraft auf das Steiggerät. Gemäß dem Test nach "Finnish Government Decree on safety in construction work VNA 205/2009" beträgt die vorbestimmte vertikal wirkende Last 1,5 kN und/oder die vorbestimmte horizontale Zugkraft 0,3 kN. Diese spezifische Dimensionierung der Aufstandsfläche stellt sicher, dass das Steiggerät bei Belastung stabil bleibt und nicht kippt. Die effektive Aufstandsfläche ist dabei so gewählt, dass sie die Kräfte, die auf das Steiggerät wirken, optimal verteilt und ein Gleichgewicht zwischen den Momenten herstellt. Auf diese Weise kann der Fuß vorteilhaft ausgelegt werden, um die Sicherheitsanforderungen zu erfüllen. Somit ist es gemäß der vorliegenden Erfindung möglich, in Abhängigkeit von bestimmten Parametern, wie beispielsweise in Abhängigkeit von Aufstandswinkel, Leiterhöhe und/oder Leiterbreite, ein möglichst stabiles und standsicheres Steiggerät auszulegen.

Gemäß einem weiteren Aspekt der vorliegenden Erfindung, der mit den vorhergehenden Aspekten und beispielhaften Ausführungen kombinierbar ist, ist ein Steiggerät, wie eine Klapp-, Anlege-, Steh-, Tritt- und/oder Bockleiter oder ein Arbeitspodest, die eine Aktivstellung mit auseinandergespreizten Holmen und eine Verstaustellung mit einander angenäherten Holmen einnehmen kann, bereitgestellt. Steiggeräte sind in der Regel aus zwei gegenüberliegenden Paaren von je zwei benachbarten Holmen aufgebaut, die durch Sprossen oder Stufen miteinander verbunden sind bzw. diese tragen, mittels denen ein Benutzer zu einem an einem oberen Ende der Holme angeordneten Podest oder Tritt aufsteigen kann. Die Holmen-Paare können in der Aktivstellung auseinandergeklappt sein, um eine stabile Standfläche zu bieten, und in der Verstaustellung zusammengeklappt werden, um eine kompakte Lagerung zu ermöglichen.

Gemäß diesem Aspekt der vorliegenden Erfindung umfasst das Steiggerät zwei gegenüberliegende Paare von Holmen, die jeweils mindestens eine Trittstufe oder eine Sprosse und/oder eine gemeinsame Plattform tragen und insbesondere aus Metall, Kunststoff oder Holz gefertigt sind, wie beispielsweise aus einem Metallhohlprofil. Die Verwendung von Metallhohlprofilen für die Holme trägt zusätzlich zur Gewichtsreduktion bei, ohne die strukturelle Integrität zu beeinträchtigen, was die Handhabung und den Transport weiter erleichtert. Die Holme sind so gestaltet, dass sie zwischen einer Aktivstellung mit auseinandergespreizten Holmen und einer Verstaustellung mit einander angenäherten Holmen relativ zueinander verschwenkbar sind. Die Möglichkeit, die Holme relativ zueinander zu verschwenken, ermöglicht eine einfache und platzsparende Lagerung des Steiggeräts, was die Handhabung und den Transport erleichtert.

An jedem dieser Holme ist ein erfindungsgemäß ausgebildeter Fuß angebracht. Durch die Anbringung der erfindungsgemäßen Füße an den Holmen wird die Standsicherheit sowohl in der Aktivstellung als auch in der Verstaustellung verbessert, wodurch das Risiko eines Umkippens oder Verrutschens des Steiggeräts reduziert ist, und ferner können Beschädigungen des Untergrunds effektiv vermieden werden. Die Kombination dieser Merkmale führt zu einem vielseitigen und robusten Steiggerät, das sich für verschiedene Anwendungen eignet, sei es als Klapp-, Anlege-, Steh-, Tritt- und/oder Bockleiter oder als Arbeitspodest.

Gemäß einem weiteren Aspekt der vorliegenden Erfindung, der mit den vorhergehenden Aspekten und beispielhaften Ausführungen kombinierbar ist, ist ein Steiggerät, wie eine Klapp-, Anlege-, Steh-, Tritt- und/oder Bockleiter oder ein Arbeitspodest, die eine Aktivstellung mit auseinandergespreizten Holmen und eine Verstaustellung mit einander angenäherten Holmen einnehmen kann, bereitgestellt. Steiggeräte sind in der Regel aus zwei gegenüberliegenden Paaren von je zwei benachbarten Holmen aufgebaut, die durch Sprossen oder Stufen miteinander verbunden sind bzw. diese tragen, mittels denen ein Benutzer zu einem an einem oberen Ende der Holme angeordneten Podest oder Tritt aufsteigen kann. Die Holmen-Paare können in der Aktivstellung auseinandergeklappt sein, um eine stabile Standfläche zu bieten, und in der Verstaustellung zusammengeklappt werden, um eine kompakte Lagerung zu ermöglichen.

Gemäß diesem Aspekt der vorliegenden Erfindung umfasst das Steiggerät zwei gegenüberliegende Paare von Holmen, die jeweils mindestens eine Trittstufe tragen und insbesondere aus Metall gefertigt sind, wie beispielsweise aus einem Metallhohlprofil. Die Verwendung von Metallhohlprofilen für die Holme trägt zusätzlich zur Gewichtsreduktion bei, ohne die strukturelle Integrität zu beeinträchtigen, was die Handhabung und den Transport weiter erleichtert. Die Holme sind so gestaltet, dass sie zwischen einer Aktivstellung mit auseinandergespreizten Holmen und einer Verstaustellung mit einander angenäherten Holmen relativ zueinander verschwenkbar sind. Die Möglichkeit, die Holme relativ zueinander zu verschwenken, ermöglicht eine einfache und platzsparende Lagerung des Steiggeräts, was die Handhabung und den Transport erleichtert.

An jedem dieser Holme ist ein insbesondere nach einem der zuvor beschriebenen Aspekte oder beispielhaften Ausführungen ausgebildeter Fuß angebracht. Durch die Anbringung der Füße an den Holmen wird die Standsicherheit sowohl in der Aktivstellung als auch in der Verstaustellung verbessert, wodurch das Risiko eines Umkippens oder Verrutschens des Steiggeräts reduziert ist, und ferner können Beschädigungen des Untergrunds effektiv vermieden werden.

Der Fuß umfasst ferner einen in der Aktivstellung im Wesentlichen parallel zum Untergrund orientierten Aufstand. Der Aufstand sorgt dafür, dass der Fuß in der Aktivstellung eine stabile und gleichmäßige Auflage auf dem Boden hat. Der Aufstand kann eine flächige Aufstandsfläche oder Auflagefläche zum Abstellen des Fußes bzw. des Steiggeräts auf dem Untergrund aufweisen.

Des Weiteren umfasst der Fuß einen gegenüber dem Aufstand geneigten Anschlag, der zum insbesondere flächigen Anschlagen mit einem insbesondere identisch ausgebildeten Fuß eines gegenüberliegenden Holms des Steiggeräts ausgebildet ist. Der Anschlag begrenzt den Klappwinkel des Steiggeräts in der Verstaustellung und sorgt dafür, dass die Holme in der Verstaustellung in einer vordefinierten Position angeordnet sind. Der Anschlag kann eine flächige Anschlagkontaktfläche bereitstellen oder aufweisen, um einen flächigen Anschlagkontakt mit dem an dem gegenüberliegenden Holm angeordneten Fuß einzunehmen.

Schließlich umfasst der Fuß eine gegenüber dem Aufstand und dem Anschlag geneigte insbesondere flächige Stütze, die in der Verstaustellung im Wesentlichen parallel zum Untergrund orientiert sein kann und zum insbesondere flächigen Abstützen auf dem Untergrund ausgebildet sein kann. Gemäß diesem Aspekt der vorliegenden Erfindung ist das Steiggerät so ausgebildet, dass in der Verstaustellung die Anschläge zweier gegenüberliegender Holmen zur Begrenzung eines Schwenkwinkels in einen Anschlagkontakt geraten, sodass die Stützen der gegenüberliegenden und in Anschlagkontakt geratenden Füße in der Verstaustellung im Wesentlichen parallel zum Untergrund orientiert sind. Zum einen bietet die Stütze eine zuverlässige und stabile Auflage auf dem Untergrund in der Verstaustellung, sodass ein Umfallen bzw. Umkippen des zusammengeklappten Steiggeräts effektiv vermieden werden kann. Die Stabilität wird unter anderem dadurch erreicht, dass die Stütze eine signifikante Flächenabmessung aufweisen kann und in der Verstaustellung derart orientiert ist, dass sie parallel zum Untergrund orientiert ist, während einhergeht, dass die Anschläge in Anschlagkontakt geraten und die Verstaustellung sowie den Schwenkwinkel festlegen. Ein weiterer Effekt des Steiggeräts liegt darin, dass die gegenüberliegenden Füße zweier gegenüberliegender Paare von an Holmen angebrachter Füße in einen im Wesentlichen flächigen Anschlagkontakt geraten, wodurch zum einen eine definierte Endstellung festgelegt, die ein platzsparendes Verstauen des Steiggeräts ermöglicht, und zum anderen so eingestellt ist, dass im Anschlagkontakt, d. h. bei einer im wesentlichen parallelen Orientierung der beiden gegenüberliegenden Anschläge die jeweiligen Stützen ebenfalls parallel zueinander und insbesondere parallel zum Untergrund orientiert sind. Das flächige Aufliegen deckt auch Ausführungen ab, bei denen insbesondere aufgrund von Fertigungstoleranzen und/oder unterschiedlichen Baugrößen keine vollständig flächige Auflage erreicht wird.

Gemäß einer beispielhaften Ausführung wird der Anschlag durch eine Vorsprung-Vertiefung-Struktur gebildet. Diese Struktur besteht aus einem Vorsprung, der die Anschlagkontaktfläche mit dem gegenüberliegenden Fuß des gegenüberliegenden Holms bildet. Dies trägt zur Langlebigkeit und Wartungsfreundlichkeit des Steiggeräts bei.

Gemäß einer beispielhaften Ausführung sind die Vorsprung-Vertiefung-Strukturen Strukturen zweier gegenüberliegender, in der Verstaustellung in Anschlagkontakt geratenden Füße derart aufeinander abgestimmt, dass die Vorsprünge und Vertiefungen einander zugewandt sind. Der Vorteil dieser Konstruktion liegt u.a. in der erhöhten Stabilität und Sicherheit des Steiggeräts im zusammengeklappten Zustand. Dadurch, dass die Vorsprünge jeweils und die Vertiefungen jeweils einander zugewandt sind und kein Eingreifen eines Vorsprungs in eine vordefinierte, dem jeweiligen Vorsprung zugeordnete Vertiefung notwendig ist, ist das erfindungsgemäße Steiggerät deutlich widerstandsfähiger und langlebiger im Hinblick auf die Funktionalität. Die Vorsprung-Vertiefung-Strukturen müssen nicht ausgerichtet sein, um die Verstaustellung einzunehmen. Dadurch kann das erfindungsgemäße Steiggerät selbst bei Beschädigungen und/oder verbogenen Bestandteilen bis zu einem gewissen Maß noch zuverlässig verwendet werden.

Im Folgenden werden weitere Eigenschaften, Merkmale und Vorteile der Erfindung mittels Beschreibung bevorzugter Ausführungen der Erfindung anhand der beiliegenden beispielhaften Zeichnungen deutlich, in denen zeigen:
- Figur 1: eine beispielhafte Ausführung eines erfindungsgemäßen Steiggeräts mit mehreren erfindungsgemäßen Füßen in perspektivischer Ansicht;
- Figur 2: das Steiggerät aus Figur 1 in Rückansicht;
- Figur 3: das Steiggerät aus Figur 1 in Seitenansicht;
- Figur 4: das Steiggerät aus Figur 1 in Seitenansicht in einer weiteren Stellung;
- Figur 5: eine beispielhafte Ausführung eines erfindungsgemäßen Fußes in perspektivischer Ansicht;
- Figur 6: den Fuß aus Figur 5 in Seitenansicht;
- Figur 7: den Fuß aus Figur 5 in Rückansicht;
- Figur 8: den Fuß aus Figur 5 in Rückansicht;
- Figur 9: eine Detailansicht eines Anschlagkontaktes zweier gegenüberliegender Füße aus Figur 4;
- Figur 10: eine weitere beispielhafte Ausführung eines erfindungsgemäßen Fußes in perspektivischer Ansicht;
- Figur 11: den Fuß aus Figur 5 in Seitenansicht;
- Figur 12: eine Detailansicht eines Anschlagkontaktes zweier gegenüberliegender Füße aus Figur 10; und
- Figur 13: eine Detailansicht eines Anschlagkontaktes zweier gegenüberliegender Füße aus Figur 10 in einer anderen Ausführung eines Steiggeräts.

In der folgenden Beschreibung beispielhafter Ausführungen der vorliegenden Erfindung werden gleiche bzw. ähnliche Komponenten mit gleichen bzw. ähnlichen Bezugszeichen versehen. Anhand der Figuren 1-4 wird eine beispielhafte Ausführung eines erfindungsgemäßen Steiggeräts 1 beschrieben, wobei unter Bezugnahme auf die Figuren 5-9 sowie 10-13beispielhafte Ausführungen eines erfindungsgemäßen Fußes 5,5' für ein Steiggerät beschrieben werden. Das Steiggerät 1 gemäß den beispielhaften Ausführungen der beiliegenden Figuren ist beispielsweise als Trittleiter ausgebildet.

Figur 1 zeigt ein Steiggerät 1, das eine Plattform 6, welche aus zwei insbesondere identisch ausgebildeten Tritthälften 7, 7' besteht, zwei Paare von jeweils drei Trittstufen 9, 9' tragenden Holmen 3, 3' insbesondere aus Metall, wie einem Metallhohlprofil, und an jeweils einem Holmen 3,3' angeordneten insbesondere erfindungsgemäß ausgebildeten Füßen 5,5' aufweist. Die Plattform 6 dient als Tritt und ist an den oberen Enden der Holme 3, 3' befestigt. Die Holme 3 bzw. 3' eines Paars sind durch mehrere Trittstufen 9, 9' verbunden, die eine stabile Struktur für das Steiggerät 1 bilden. An den unteren Enden der Holme 3, 3' sind Füße 5, 5' angebracht, die für einen sicheren Stand des Steiggeräts 1 sorgen. Die Tritthälften 7, 7' sind gelenkig miteinander verbunden, um das Steiggerät 1 zusammenzuklappen (Figuren 1, 3) und auszuklappen (Figur 2). Das Verschwenken erfolgt über ein Gelenk 6, insbesondere ein Scharniergelenk. Die Holme 3, 3' sind durch eine Spreizsicherung11 verbunden, welches zwei gelenkig miteinander verbundene Stangen 13, 15 aufweist. Dieses Gelenk 8 ermöglicht das Verschwenken der Holme 3, 3' und somit das Einnehmen unterschiedlicher Betriebsstellungen des Steiggeräts 1, was aus einem Vergleich der Figuren 1, 3 und 4 hervorgeht. Figur 3 zeigt die Aktivstellung des Steiggeräts 1, in der die Holme 3 auseinandergespreizt sind, während Figur 4 die Verstaustellung des Steiggeräts 1 zeigt, in der die Holme 3 einander angenähert sind.

Bezugnehmend auf Figur 2 ist zu erkennen, dass die Holme 3,3' in der Rückansicht gegenüber der Vertikalrichtung in einem Winkel α im Bereich von 0° bis 15°, hier beispielsweise von etwa 9°, geneigt sind. Die Konsequenz ist, dass eine Breitenabmessung des Tritts 6 kleiner als ein Abstand der Füße 5, 5' eines Paares von Füßen 5 bzw. 5', welcher eine Aufstandsbreite festlegt, ist. Ferner ist zu erkennen, dass die Füße 5 über die seitliche Abmessung des Steiggeräts 1 herausragen, was später in Bezug auf die Figuren 5 ff. näher erläutert wird.

Die Figuren 1 bis 3 zeigen die Aktivstellung des Steiggeräts 1, in der die Holme 3, 3' der zwei gegenüberliegenden Holme auseinandergespreizt sind und die Stangen 13, 15 in der Parallelausrichtung angeordnet sind.

Figur 4 zeigt die Verstaustellung des Steiggeräts 1, in der die Holme 3, 3' der gegenüberliegenden Paare von Holmen 3 bzw. 3' einander angenähert sind. Die Verschwenkbarkeit wird über das Gelenk 8 realisiert, wobei die gelenkig miteinander verbundenen Stangen 13, 15 der Spreizsicherung der Schwenkbewegung des Gelenks 8 insbesondere bis zu einem vorbestimmten Grenzwinkel folgen, ab dem die Spreizsicherung 11 aktiv ist, um ein weiteres Verschwenken zu unterbinden. Die Verstaustellung erleichtert u.a. das Verstauen und den Transport des Steiggeräts 1, da es weniger Platz einnimmt und einfacher zu handhaben ist.

Die Füße 5 sind so gestaltet, dass sie in der Aktivstellung des Steiggeräts 1 gemäß den Figuren 1 bis 3 eine großflächige und im Wesentlichen parallel zum Untergrund orientierte Auflagefläche bilden. In der Verstaustellung sind die Holme 3 bzw. 3' einander angenähert und die Füße 5,5' der zwei gegenüberliegenden Paare von Holmen 3 bzw. 3' gelangen in einen Anschlagkontakt, welcher im Detail in Bezug auf Figur 9 beschrieben wird. Durch den Anschlagkontakt ist eine vordefinierte Betriebsstellung des Steiggeräts 1 gegeben, wobei der Anschlagkontakt zur Begrenzung eines Schwenkwinkels der Holmen-Paare dient. Die Füße 5 sind so konstruiert, dass sie sowohl in der Aktivstellung als auch in der Verstaustellung des Steiggeräts 1 eine stabile Basis auf dem Untergrund bieten.

Wie ferner aus Figur 4 ersichtlich ist, ist die Spreizsicherung 11 so ausgebildet, dass die Stangen 13, 15 in der Seitenansicht nicht über die Seitenabmessung des Steiggeräts 1 vorstehen, sodass zum einen das Steiggerät 1 möglichst kompakt verstaut werden kann, zum anderen Verletzungen für Benutzer oder Personen vermieden werden können und ferner die Stangen 13, 15, da sie nicht überstehen, vor Beschädigungen geschützt werden.

In der Aktivstellung, wie in Figur 3 dargestellt, sind die Tritthälften 7, 7' der Plattform 6 horizontal ausgerichtet, um eine stabile Standfläche zu bieten. Die Trittstufen 9 sind ebenfalls horizontal ausgerichtet und bieten zusätzliche Steig- und Standflächen für den Benutzer. In der Verstaustellung, wie in Figur 4 dargestellt, sind die Holme 3 zusammengeklappt, wodurch das Steiggerät 1 eine kompakte Form annimmt, die leicht zu transportieren und zu lagern ist, und die Plattform 6 sowie die Trittstufen 9 gegenüber der Horizontalrichtung geneigt sind.

Der Fuß 5, 5' umfasst gemäß den Figuren 5 bis 9 die folgenden Hauptbestandteile: einen in der Aktivstellung des Steiggeräts 1 im Wesentlichen parallel zum Untergrund orientierten Aufstand 23, 23'; einen gegenüber dem Aufstand 23, 23' geneigten Anschlag 25, 25', der zum insbesondere flächigen Anschlagen mit einem insbesondere identisch ausgebildeten Fuß 5, 5' eines gegenüberliegenden Holms 3, 3' des Steiggeräts 1 ausgebildet ist, und eine gegenüber dem Aufstand 23, 23' und dem Anschlag 25, 25' geneigte Stütze (27, 27'), die in der Verstaustellung im Wesentlichen parallel zum Untergrund orientiert ist und zum insbesondere flächigen Abstützen auf dem Untergrund ausgebildet ist. Ferner umfasst der Fuß 5, 5' einen in Form einer Aufnahme 19, 19' gebildeten Befestigungsabschnitt 17, 17', der zur Anbringung an einen Holm 3, 3' des Steiggeräts dient. Diese Aufnahme 19, 19' weist eine sich in Längsrichtung des Holms 3, 3' erstreckende, umfänglich geschlossene Wandung 41, 41', die einen Längs-Endabschnitt des Holms 3, 3' vollumfänglich umgreift, und einen Boden 45, 45' auf, auf dem der entsprechende Holm 3, 3' aufsteht.

Zur Vergrößerung der effektiven Aufstandsfläche gegenüber einer von der Wandung 41, 41'auf den Untergrund projizierten Aufstandsfläche weist der Fuß 5, 5' eine Verlängerung 39, 39' und/oder eine Verbreiterung 37, 37' auf, die von der Wandung 41, 41' in Richtung eines gegenüberliegenden bzw. weg vom benachbarten Holm 3, 3' vorstehen. Die Verlängerung 39,39' ist unter anderem dadurch gebildet, dass von einer Außenseite der Wandung 41,41' eine geneigte Fläche sich nach vorne erstreckt, an dessen vorderen Ende der Anschlag 25,25' gebildet ist, der in Richtung des Holms 3,3' des gegenüberliegenden Paares von Holmen 3 bzw. 3' orientiert ist. Dadurch kann die Gesamtlängsabmessung des Fußes 5, 5' um die Längenabmessung a (Figur 8) vergrößert werden. Die Verbreiterung 37,37' ist unter anderem dadurch gebildet, dass von einer Außenseite der Wandung 41,41', benachbart zu der Verlängerung 39,39', eine weitere geneigte Fläche sich seitlich weg erstreckt, um die Aufstandsfläche des Fußes 5,5' in Breitenrichtung zu vergrößern. Dadurch kann die Gesamtbreitenabmessung des Fußes 5, 5' um die Breitenabmessung b (Figur 8) vergrößert werden. Die Wandung 41,41' geht jeweils ohne Ausbildung eine Hinterschneidung in die Verbreiterung 37,37' bzw. Verlängerung 39,39' über. Die effektive Aufstandsfläche bzw. eine durch die Aufstandsfläche festgelegt Kipplinie des Fußes 5, 5' ist so gewählt, dass ein Momentengleichgewicht zwischen einem Standmoment, welches durch das Eigengewicht des Steiggeräts 1 und einer vorbestimmten vertikal wirkenden Last auf das Steiggerät 1 gebildet ist, und einem Kippmoment, das aus einer vorbestimmten horizontalen Zugkraft auf das Steiggerät 1 gebildet ist, besteht.

In die Wandung 41,41' kann ferner ein Durchgangsloch 21,21' eingebracht sein, dass zum Anbringen eines Befestigungsmittels, wie einer Niete, Schraube oder eines Bolzens, dient, um den eingesetzten Holm 3,3' in der Aufnahme 19,19' zu befestigen.

Figur 6 zeigt eine weitere detaillierte Ansicht des Fußes 5, 5' in der Seitenansicht, aus der die erfindungsgemäße vorteilhafte Struktur des Fußes 5,5' besonders gut ersichtlich ist. Der Fuß 5,5' befindet sich in der in Figur 6 abgebildeten Stellung in der zu der Aktivstellung des Steiggeräts 1 korrespondierenden Orientierung, in welcher der Aufstand 23,23' dem Untergrund im Wesentlichen parallel zugewandt ist und im Wesentlichen flächig darauf aufliegt. Es sei klar, ohne von dem Erfindungsgedanken abzuweichen, dass der Aufstand 23,23' mit einer Bodenkontaktlage 45,45' bekleidet sein kann, welche aus einem weicheren Kunststoff bestehen kann als der restliche Fuß und die durch ein nachgiebiges Zackenprofil 31,31' gebildet sein kann. Gleiches gilt für die Stütze 27, 27', die ein Zackenprofil 29, 29' aufweisen kann.

In der abgebildeten Stellung des Fußes 5,5' ist der Anschlag 25,25' gegenüber der Horizontalrichtung und damit auch gegenüber der Ebene, in der sich der Aufstand 23,23' befindet, um den Anschlagwinkel β geneigt, der beispielsweise in etwa 66° betragen kann. Ferner ist die Stütze 27,27' in einem Stützwinkel γ von beispielsweise etwa 23° gegenüber der Horizontalrichtung und damit auch gegenüber der Ebene, in der sich der Aufstand 23,23' befindet, geneigt. Durch die Kombination der drei definierten, zueinander in einem bestimmten Winkel angeordneten Abschnitte und Flächen kann ein Fuß 5,5' bzw. ein Steiggerät geschaffen werden, welches in dessen verschiedenen Betriebsstellungen jeweils einen sicheren Stand hat. Dies wird insbesondere unter Betrachtung von Figur 9, welche zu Figur 4 korrespondiert, deutlich.

Gemäß der beispielhaften Ausführung des Fußes 5,5' der beiliegenden Figuren weist der Anschlag 25,25' eine Vorsprung 35, 35'-Vertiefung 33, 33'-Struktur zur Realisierung eines gewünschten Anschlagkontakts auf. Diese Struktur ermöglicht es, dass die Anschläge 25, 25' zweier gegenüberliegender Holme 3, 3' in der Verstaustellung in Anschlagkontakt geraten, wodurch die Stützen 27, 27' im Wesentlichen parallel zum Untergrund orientiert sind (Figur 9). Ferner sind die die Vorsprung 35, 35'-Vertiefung 33, 33'-Strukturen der zwei gegenüberliegenden, in der Verstaustellung in Anschlagkontakt geratenen Füße 5, 5' derart aufeinander abgestimmt, dass jeweils die Vorsprünge 35, 35' und die Vertiefungen 33, 33' einander zugewandt sind.

Der Fuß 5, 5' ist aus einem Kunststoffstück, insbesondere aus PVC oder PP, hergestellt. Eine separat angebrachte Bodenkontaktlage 45, 45' aus einem Kunststoff mit größerer Elastizität als der Kunststoff des Fußes 5, 5' bedeckt den Aufstand 23, 23' und/oder die Stütze 27, 27'. Diese Bodenkontaktlage 45, 45' sorgt für eine verbesserte Haftung und Stabilität auf dem Untergrund. Zudem erstreckt sich die weiche Komponente des Stellfußes über die Flächen 25 und 25', um ein möglichst geräuschloses Schließen des Steiggeräts 1 zu ermöglichen.

Aus den Figuren 7 und 8 ist ersichtlich, dass in der Rückansicht eine Längserstreckung der Aufnahme 19,19', wenn der Fuß 5,5' in der Aktivstellung des Steiggeräts 1 angeordnet ist, um einen Neigungswinkel δ gegenüber der Vertikalrichtung geneigt ist, der beispielsweise 7-8° betragen kann. Es sei klar, dass der benachbarte Fuß 5 bzw. 5' des jeweiligen Paares von Füßen 5 bzw. 5' spiegelbildlich geneigt ist, wodurch die Stabilität des Steiggeräts 1 in der Aktivstellung verstärkt ist.

Darüber hinaus ist in Figur 8 die Aufnahme 19,19' bzw. dessen Wandung 41,41' strichliert dargestellt, sodass zu sehen ist, wie weit der Holm 3,3' in die zugehörige Aufnahme 19,19' eingesetzt werden kann und wie sich die Abmessung des Fußes 5,5' gegenüber einer Abmessung der Holmen 3,3' verhält.

Erneut bezugnehmend auf Figur 9, in welcher eine Detailansicht auf die in einem Anschlagkontakt stehenden Füße 5,5' zweier gegenüberliegender Holme 3,3' in der Verstaustellung des Steiggeräts 1 gemäß Figur 4 abgebildet ist, sind insbesondere zwei vorteilhafte Effekte der erfindungsgemäßen Ausgestaltung der Füße 5,5' zu erkennen. Zum einen bietet die Stütze 27 eine zuverlässige und stabile Stütze bzw. Auflage auf dem Untergrund in der Verstaustellung, sodass ein Umfallen bzw. Umkippen des zusammengeklappten Steiggeräts 1 effektiv vermieden werden kann. Die Stabilität wird unter anderem dadurch erreicht, dass die Stütze 27,27' eine signifikante Flächenabmessung aufweist und in der Verstaustellung derart orientiert ist, dass sie im Wesentlichen parallel zum Untergrund orientiert ist. Ein weiterer Effekt der erfindungsgemäßen Struktur der Füße 5,5' und der Ausgestaltung des Steiggeräts 1 liegt darin, dass die gegenüberliegenden Füße 5,5' zweier gegenüberliegender Paare von an Holmen 3,3' angebrachter Füße 5,5' in einen im Wesentlichen flächigen Anschlagkontakt geraten, wodurch zum einen eine definierte Endstellung festgelegt, die ein platzsparendes Verstauen des Steiggeräts 1 ermöglicht, und zum anderen so eingestellt ist, dass im Anschlagkontakt, d. h. bei einer im wesentlichen parallelen Orientierung der beiden gegenüberliegenden Anschläge 25,25' die jeweiligen Stützen 29,29' ebenfalls parallel zueinander und insbesondere parallel zum Untergrund orientiert sind.

In den Figuren 10-13 ist eine weitere beispielhafte Ausführung eines erfindungsgemäßen Fußes 5,5' in verschiedenen Ansichten und im Zustand eines Anschlagkontakts mit einem gegenüberliegenden Fuß bei zwei verschiedenen Ausführungen von Steiggeräten 1 abgebildet. In der folgenden Beschreibung wird hauptsächlich auf die Unterschiede eingegangen, wobei gleiche bzw. ähnliche Komponenten mit gleichen bzw. ähnlichen Bezugszeichen versehen werden.

Im Unterschied zu der vorherigen Ausführung sind die Verbreiterungs- und Verlängerungsflächen 37,37' und 39,39' abgestuft ausgebildet, sodass sich jeweils zwei Abschnitte 37.1,37.1' und 37.2,37.2' bzw. 39.1,39.1' und 39.2,39.2' ergeben, die in einem unterschiedlichen Winkel zur Horizontalebene orientiert sind.

Bei der Ausführung des Fußes 5,5' gemäß Fig. 10 ist keine stirnseitige Vorsprung-Vertiefung-Struktur an der Anschlagfläche 25, 25' vorgesehen. Die Anschlagfläche 25, 25' ist im Wesentlichen eben ausgeführt und weist sich an der Unterseite, des Fußes 5,5' entlang dessen Längserstreckung sich erstreckende Längsrillen 53, 53', im konkreten fünf, auf, die im Querschnitt U-förmig ausgebildet sind und bis in die Anschlagfläche 25,25' und in die Stütze 27,27' münden.

Ein weiterer Unterschied ist im Hinblick auf den Aufstand 23, 23' ersichtlich, welcher konvex gekrümmt ausgebildet ist. Der Fuß 5,5' ist deshalb besonders gut für Stehleitern geeignet, insbesondere weil die Füße 5,5' für beide Holmvarianten einsetzbar sein müssen, nämlich für den mit Stufen versehen Stufenholm und den dazu angewinkelten Stützholm.

Ferner ist statt des Zackenprofils 29 ein deutlich ersichtlich anderes rillenartiges Profil 47, 47' an der Unterseite vorgesehen. Die rillenartigen Vertiefungen, welche sich quer zu den Längsrillen 53, 53' erstrecken können als Querrillen 51, 51' bezeichnet werden, sind jeweils zwischen zwei benachbarten Aufstandsvorsprüngen 49, 49' angeordnet und nicht zackenartig, sondern gerundet ausgebildet. Die Aufstandsvorsprünge 49, 49' weisen eine flächige Erstreckung in Längsrichtung des Fußes 5,5' auf, um eine flächige Auflagefläche auf einem Untergrund bereitzustellen. Die Stütze 27, 27' ist frei von dem rillenartigen Profil 47, 47', d.h. sie weist keine Querrillen 51, 51' auf. Die Figuren 12 und 13 zeigen eine zusammengeklappte Stellung eines als Stehleiter ausgebildeten Steiggeräts 1,1', bei welcher der Stützholm gelenkig in Bezug auf den Stufenholm angeordnet ist. Jeweiligen Füße 5,5' sind im Anschlagkontakt, wobei in Figur 12 der Fuß 5,5' des Stützholms in einem Anschlagkontakt mit dem Stufenholm steht. Es ist erkennbar, dass dessen Anschlagfläche 25,25' flächig an der flächigen Erstreckung des Stufenholms anliegt. Der Variante gemäß Figur 13 bilden die gegenüberliegenden Füße 5,5' den Anschlagkontakt.

Die in der vorstehenden Beschreibung, den Figuren und den Ansprüchen offenbarten Merkmale können sowohl einzeln als auch in beliebiger Kombination für die Realisierung der Erfindung in den verschiedenen Ausgestaltungen von Bedeutung sein.

### Bezugszeichenliste

- 1: Steiggerät
- 3, 3': Holm
- 5, 5': Fuß
- 6: Tritt
- 7, 7': Tritthälfte
- 8: Gelenk
- 9, 9': Trittstufe
- 11: Spreizsicherung
- 13, 15: Stange
- 17, 17': Befestigungsabschnitt
- 19, 19': Aufnahme
- 21, 21': Durchgangsloch
- 23, 23': Aufstand
- 25, 25': Anschlag
- 27, 27': Stütze
- 29, 29': Zackenprofil
- 31, 31': Zackenprofil
- 33, 33': Vertiefung
- 35, 35': Vorsprung
- 37, 37': Verbreiterung
- 37.1, 37.1': Verbreiterung
- 37.2, 37.2': Verbreiterung
- 39, 39': Verlängerung
- 39.1, 39.1': Verlängerung
- 39.2, 39.2': Verlängerung
- 41, 41': Wandung
- 43, 43': Boden
- 45, 45': Bodenkontaktlage
- 47, 47': Profil
- 49, 49': Aufstandsvorsprüngen
- 51, 51': Querrillen
- 53, 53': Längsrillen

- α: Aufstandswinkel
- β: Anschlagwinkel
- γ: Stützwinkel
- δ: Neigungswinkel
- b: Breite der Verbreiterung
- a: Länge der Verlängerung

## Patentansprüche

1. Fuß (5, 5'), insbesondere Leiterfuß, für ein Steiggerät (1), wie eine Klapp-, Anlege-, Steh-, Tritt- und/oder Bockleiter oder ein Arbeitspodest, die eine Aktivstellung mit auseinandergespreizten Holmen (3, 3') und eine Verstaustellung mit einander angenäherten Holmen (3, 3') einnehmen kann, umfassend einen Befestigungsabschnitt (17, 17') zum Anbringen an einen Holm (3, 3') des Steiggeräts, einen in der Aktivstellung im Wesentlichen parallel zum Untergrund orientierten Aufstand (23, 23'), einen gegenüber dem Aufstand (23, 23') geneigten Anschlag (25, 25'), der zum insbesondere flächigen Anschlagen mit einem insbesondere identisch ausgebildeten Fuß (5, 5') eines gegenüberliegenden Holms (3, 3') des Steiggeräts ausgebildet ist, und eine gegenüber dem Aufstand (23, 23') und dem Anschlag (25, 25') geneigte Stütze (27, 27'), die in der Verstaustellung im Wesentlichen parallel zum Untergrund orientiert ist und zum insbesondere flächigen Abstützen auf dem Untergrund ausgebildet ist.

2. Fuß (5, 5') nach Anspruch 1, wobei eine in der Verstaustellung auf den Untergrund projizierte Aufstandsfläche der Stütze (27, 27') im Bereich von 10% bis 30% einer in der Aktivstellung auf den Untergrund projizierten Aufstandsfläche des Aufstands (23, 23') liegt.

3. Fuß (5, 5') nach einem der vorstehenden Ansprüche, wobei der Anschlag (25, 25') in Bezug auf den Aufstand (23, 23') in einem Anschlagwinkel (β) im Bereich von 40° bis 90°, insbesondere in einem Bereich von 50° bis 80° oder in einem Bereich von 60° bis 70°, und/oder die Stütze (27, 27') in Bezug auf den Aufstand (23, 23') in einem Stützwinkel (γ) im Bereich von 10° bis 40°, insbesondere in einem Bereich von 15° bis 35° oder in einem Bereich von 20° bis 30°, geneigt ist.

4. Fuß (5, 5') nach einem der vorstehenden Ansprüche, wobei eine Mittellinie des Befestigungsabschnitts (17, 17'), der insbesondere als Aufnahme zum Aufnehmen eines Endabschnitts des Holms (3, 3') ausgebildet ist, in einem Vertikalquerschnitt betrachtet in Bezug auf die Vertikalachse in einem Bereich von 0° bis 15°, insbesondere im Bereich von 3° bis 12° oder im Bereich von 6° bis 9°, geneigt ist.

5. Fuß (5, 5') nach einem der vorstehenden Ansprüche, wobei der Fuß (5, 5') aus einem Kunststoffstück insbesondere aus PVC oder PP hergestellt ist, wobei insbesondere der Fuß (5, 5') eine separat angebrachte Bodenkontaktlage (45, 45') aus einem Kunststoff größerer Elastizität als der Kunststoff des Fußes (5, 5') aufweist, wobei insbesondere die Bodenkontaktlage (45, 45') den Aufstand (23, 23') und/oder die Stütze (27, 27') bedeckt.

6. Fuß (5, 5'), insbesondere Leiterfuß, insbesondere nach einem der vorstehenden Ansprüche, für ein Steiggerät, wie eine Klapp- und/oder Bockleiter, die eine Aktivstellung mit auseinandergespreizten Holmen und eine Verstaustellung mit einander angenäherten Holmen einnehmen kann, umfassend eine Aufnahme (19, 19') zum Aufnehmen eines Endabschnitts eines Holms (3, 3') des Steiggeräts mit einer sich in Längsrichtung des Holms (3, 3') erstreckenden insbesondere umfänglich geschlossenen Wandung (41, 41'), die eine auf den Untergrund projizierte Aufstandsfläche festlegt, und eine von der Wandung (41, 41') in Richtung eines gegenüberliegenden Holms (3, 3') vorstehende Verlängerung (39, 39') und/oder eine von der Wandung (41, 41') weg vom benachbarten Holm (3, 3') vorstehende Verbreiterung (37, 37') zur Vergrößerung der effektiven Aufstandsfläche gegenüber der projizierten Aufstandsfläche um wenigstens 50%, insbesondere um wenigstens 75% oder um wenigstens 100%.

7. Fuß (5, 5') nach Anspruch 6, wobei die effektive Aufstandsfläche und/oder eine durch eine Außenkante der Aufstandsfläche gebildete Kipplinie des Fußes (5, 5') so gewählt ist, dass ein Momentengleichgewicht zwischen einem Standmoment, welches durch das Eigengewicht des Steiggeräts (1) und einer vorbestimmten vertikal wirkenden Last auf das Steiggerät (1) gebildet ist, und einem Kippmoment, das aus einer vorbestimmten horizontalen Zugkraft auf das Steiggerät (1) gebildet ist, besteht.

8. Steiggerät (1), wie Klapp-, Anlege-, Steh-, Tritt- und/oder Bockleiter oder Arbeitspodest, umfassend zwei gegenüberliegende Paare von Holmen (3, 3') insbesondere aus Metall, wie einem Metallhohlprofil, die zwischen einer Aktivstellung mit auseinandergespreizten Holmen (3, 3') und einer Verstaustellung mit einander angenäherten Holmen (3, 3') relativ zueinander verschwenkbar sind und an denen jeweils ein nach einem der vorstehenden Ansprüche ausgebildeter Fuß (5, 5') angebracht ist.

9. Steiggerät (1), wie Klapp-, Anlege-, Steh-, Tritt- und/oder Bockleiter oder Arbeitspodest, insbesondere nach Anspruch 8, umfassend zwei gegenüberliegende Paare von je wenigstens eine Trittstufe (9, 9') tragenden Holmen (3, 3') insbesondere aus Metall, wie einem Metallhohlprofil, die zwischen einer Aktivstellung mit auseinandergespreizten Holmen (3, 3') und einer Verstaustellung mit einander angenäherten Holmen (3, 3') relativ zueinander verschwenkbar sind und an denen jeweils ein insbesondere nach einem der vorstehenden Ansprüche ausgebildeter Fuß (5, 5') angebracht ist, der einen in der Aktivstellung im Wesentlichen parallel zum Untergrund orientierten Aufstand (23, 23'), einen gegenüber dem Aufstand (23, 23') geneigten Anschlag (25, 25') und eine gegenüber dem Aufstand (23, 23') und dem Anschlag (25, 25') geneigte Stütze (27, 27') aufweist, wobei in der Verstaustellung die Anschläge (25, 25') zweier gegenüberliegender Holme (3, 3') zur Begrenzung eines Schwenkwinkels in einen Anschlagkontakt geraten, sodass die Stützen (27, 27') in der Verstaustellung im Wesentlichen parallel zum Untergrund orientiert sind.

10. Steiggerät (1) nach Anspruch 9, wobei der Anschlag (25, 25') durch eine Vorsprung (35, 35')-Vertiefung (33, 33')-Struktur gebildet ist.

11. Steiggerät (1) nach Anspruch 10, wobei die Vorsprung (35, 35')-Vertiefung (33, 33')-Strukturen zweier gegenüberliegender, in der Verstaustellung in Anschlagkontakt geratenden Füße (5, 5') derart aufeinander abgestimmt sind, dass jeweils die Vorsprünge (35, 35') und die Vertiefungen (33, 33') einander zugewandt sind.
